# EUROPÄISCHE PATENTSCHRIFT

(11) **EP 1 555 726 B1**
(45) Veröffentlichungstag und Bekanntmachung des Hinweises auf die Patenterteilung: **29.08.2007**
(21) Anmeldenummer: 04030765.4
(22) Anmeldetag: 24.12.2004
(51) Int. Cl.: H01R 13/514, H01R 13/518, H01R 13/506

(54) **Anschlussystem zum Anschluss elektrischer Leiter an ein elektrisches Gerät**
Terminal device for connecting electrical conductors to electric apparatus
Dispositif de raccordement des conducteurs électriques à un appareil électrique

(30) Priorität: 15.01.2004 DE 202004000523 U
(43) Veröffentlichungstag der Anmeldung: 20.07.2005
(73) Patentinhaber: Weidmüller Interface GmbH & Co. KG, 32758 Detmold (DE)
(72) Erfinder: Wünsche, Thorsten, 33818 Leopoldshöhe (DE); Hönig, Michael, 32657 Lemgo (DE); Hanning, Walter, 32758 Detmold (DE); Scheer, Jörg, 32609 Hüllhorst (DE)
(74) Vertreter: Specht, Peter

(56) Entgegenhaltungen:
- EP-A- 1 003 246
- DE-A1- 4 001 104

## Beschreibung

Die Erfindung betrifft ein Anschlusssystem zum Anschluss elektrischer Leiter an ein elektrisches Gerät nach dem Oberbegriff des Anspruchs 1.

Die gattungsgemäße EP 1 003 246 A1 zeigt einen modularen Steckverbinder, der sich auf den Oberbegriff des Anspruchs 1 lesen lässt, und der einen Rahmen und in den Rahmen einschiebbare Anschlussstecker aufweist, die zum Kontaktieren eines Gegensteckverbinders ausgebildet sind. Eine ähnliche Steckverbindung zeigt die DE 40 01 104 A1.

Die Erfindung hat die Aufgabe, ein vielseitig verwendbares Anschlusssystem zum Anschluss elektrischer Leiter an ein elektrisches Gerät zu schaffen, mit dem bei nur geringer Lagerhaltung Anschlusstechniken verschiedenster Art für das elektrische Gerät einsetzbar sind.

Die Erfindung löst diese Aufgabe durch den Gegenstand des Anspruchs 1.

Vorteilhafte Ausgestaltungen sind den Unteransprüchen zu entnehmen.

Die Erfindung schafft demnach ein Anschlusssystem zum Anschluss elektrischer Leiter an ein elektrisches Gerät mit folgenden Merkmalen: ein Gehäuse weist einen Aufnahmeschacht zur Aufnahme wenigstens eines oder mehrerer Anschlussmodule zum Anschluss elektrischer Leiter auf; der Aufnahmeschacht weist wenigstens eine oder mehrere nebeneinander liegender Kammern zur verrastenden Aufnahme von jeweils einem der Anschlussmodule auf; in jeder Kammer ist wenigstens ein Flachkontakt oder ein sonstiger Kontakt zur Kontaktierung eins korrespondierenden Kontaktes in den Anschlussmodulen angeordnet; die Anschlussmodule weisen jeweils ein Isolierstoffgehäuse mit wenigstens einer Anschlußvorrichtung auf, wobei Anschlussmodule mit Anschlussvorrichtungen verschiedener Anschlusstechnik vorgesehen und alternativ in jeweils eine der Kammern einschiebbar sind; das System umfasst zumindest Anschlussmodule, die jeweils wenigstens eine Anschlussvorrichtung aufweisen, die als Zugfeder- oder IDC-Anschluss ausgebildet ist.

Das elektrische Gerät kann eine Reihenklemme, ein Reihenklemmenblock, ein Schütz oder ein sonstiges Gerät beliebiger Applikation sein. Der Hersteller des elektrischen Gerätes muss derart lediglich noch eine universell bei allen Anschlusstechniken einsetzbare Schnittstelle zum elektrischen Gerät, so z.B. die bevorzugten Flachkontakte, vorsehen, so dass der Anwender die Möglichkeit erhält, sich durch entsprechende Konfiguration des Aufnahmeschachtes mit den Anschlussmodulen der gewünschten Art für die Anschlusstechnik seiner Wahl zu entscheiden. Bevorzugt umfasst das Anschlusssystem ergänzend auch Anschlussmodule, deren wenigstens eine Anschlußvorrichtung als Schraubanschluss, als Direktsteckanschluss oder Piercinganschluss ausgelegt ist. Da nicht mehr elektrische Geräte mit verschiedenen Anschlusstechniken zu bevorraten sind, wird die Lagerhaltung der Geräte deutlich vereinfacht.

Besonders vorteilhaft weisen die Anschlussvorrichtungen beliebiger Technik als gemeinsame Schnittstelle zu den kostengünstigen und einfach herstell- und montierbaren Flachsteckern jeweils eine Kontakttulpe auf, die zur Kontaktierung des Flachkontakte in den Kammern ausgelegt ist.

Nach einer bevorzugten Variante ist der Aufnahmeschacht in einem rahmenartigen Gehäuse ausgebildet, dass ein selbstständiges Gehäuse zum Einschieben in oder Andocken an das elektrische Gerät ist.

Alternativ ist es auch denkbar, dass der Aufnahmeschacht in einem Gehäuse ausgebildet ist, dass als Teil eines übergeordneten Gehäuses des elektrischen Gerätes ausgebildet ist.

Nachfolgend wird die Erfindung anhand von Ausführungsbeispielen unter Bezug auf die Zeichnung näher erläutert. Es zeigt:
- **Fig. 1**: eine perspektivische Ansicht eines Gehäuses mit einem Aufnahmeschacht, in den eine Reihe von Anschlussmodulen eingesetzt ist;
- Fig. 2: eine perspektivische Ansicht eines einzelnen Anschlussmoduls;
- Fig. 3: die Anordnung aus Fig. 1 mit einer leeren Kammer zur Aufnahme des Anschlussmoduls aus Fig. 2;
- Fig. 4: eine perspektivische Ansicht einer Reihenklemme mit einem Aufnahmeschacht, in den ein Anschlussmodul einsetzbar ist;
- Fig. 5: eine perspektivische Ansicht der Reihenklemme aus Fig. 1 mit dem eingesetzten Anschlussmodul; und
- Fig. 6: eine Reihenklemmenanordnung aus mehreren aneinander gereihten Reihenklemmen nach Art der Fig. 5.

Fig. 1 zeigt ein rahmenartiges Gehäuse 1 mit einem Aufnahmeschacht 2 zur Aufnahme wenigstens eines oder mehrerer Anschlussmodule 3 zum Anschluss elektrischer Leiter (hier nicht zu erkennen).

Der Aufnahmeschacht 2 weist - siehe auch Fig. 3 - eine Reihe nebeneinander liegender Kammern 4 auf, zwischen denen hier jeweils eine Zwischenwand 5 ausgebildet ist, welche die Kammern 4 voneinander trennt. Jede der Kammern 4 ist zur Aufnahme von einem der Anschlussmodule 3 - Fig. 2 - ausgelegt.

Die Kammern 4 weisen nach Fig. 3 eine offene Seite 6 auf, die zum Einschieben der Anschlussmodule 3 dient. An ihrer der Einschubseite 6 gegenüberliegenden Seite 7 sind sie vom einer Isolierstoffwand 8 verschlossen, die von einem Flachkontakt 9 (z.B. ein Messerkontakt) durchsetzt ist, der einerseits in das Innere 10 der jeweiligen Kammer 4 hineinragt und andererseits aus dem Gehäuse 1 des Aufnahmeschachtes 1 nach unten vorsteht. Nach Fig. 1 ist an das Gehäuse 1 ein unterer Ansatz 11 angeformt, der die Flachkontakte 9 jeweils seitlich schützt. In dem nach unten wiederum offenen Ansatz 11 kann dann die Kontaktierung der Flachkontakte 9 erfolgen, z.B., indem beispielsweise Leiter an diese angelötet werden.

Das Gehäuse 1 kann nach der in Fig. 1 gezeigten Art als separates Gehäuse zum Einsetzen in ein übergeordnetes elektrisches Gerät - beispielsweise ein Schütz - ausgebildet sein, das über einen entsprechende "Andockmöglichkeit" für das Gehäuse 1 verfügt oder es kann selbst als Teil eines übergeordneten Gehäuses eines elektrischen Gerätes - z.B. des erwähnten Schützes - ausgebildet sein. In diesem Fall bietet es sich an, das Gehäuse 1 und das - hier nicht dargestellte - übergeordnete Gehäuse des elektrischen Gerätes einstückig auszubilden.

Jede der Kammern ist an ihren Außenseiten 12, 13 jeweils mit Aussparungen 14, 15 versehen, die zur rastenden Aufnahme von Schnappnasen 16, 17 der Anschlussmodule 3 dienen.

Die Anschlussmodule weisen jeweils ein Isolierstoffgehäuse 18 auf, dessen Geometrie an die Geometrie der Kammern 4 angepasst ist. Die seitlich an die Isolierstoffgehäuse 18 der Anschlussmodule 3 angeformten Schnappnasen 16, 17 ermöglichen einen rastenden, sicheren Sitz der Anschlussmodule 3 in den Kammern 4.

Die Anschlussmodule schließen bevorzugt entweder bündig mit der offenen Seite 6 der Kammern 4 ab oder ragen etwas aus diesen nach außen vor.

In den Isolierstoffgehäusen 18 ist eine jeweils wenigstens eine oder mehrere Anschlussvorrichtung(en) ausgebildet. Die Anschlussvorrichtungen können in einer beliebigen Anschlusstechnik ausgelegt sein, , z.B. nach Art des in Fig. 1 dargestellten Zufederanschlusses mit den dazugehörigen Öffnungen für den Leiter und einen Schraubendreher im Isolierstoffgehäuse, aber auch als Schraubschluss, als Direktsteckanschluss, als Schneid-/Klemmkontakt (IDC), als Piercingkontakt oder in sonstiger beliebiger Weise.

Nach Fig. 1 ist die Anschlußvorrichtung als Zugfederanschluß 19 mit den dazu gehörigen Metallteilen (Zugfeder 20, Stromschiene 21 usw. und Öffnungen 22, 23 zum Einführen eines Schraubendrehers und eines Leiters ausgebildet). Wesentlich und den gewählten Anschlussvorrichtungen in beliebiger Technik gemeinsam ist, dass sie in einer Kontakttulpe 24 enden, die zur Kontaktierung des Flachkontaktes ausgelegt ist. Die Isolierstoffgehäuse 18 der Anschlussmodule 3 weisen jeweils eine Öffnung 25 auf, in die jeweils die freien Ende der Flachkontakte 9 in den Kammern 4 eingreifen, um dort die Kontakttulpen 24 zu kontaktieren.

Die Isolierstoffgehäuse 18 können je nach Anforderung, zu erfüllender Vorschriften und dgl. beidseits der Anschlußvorrichtung geschlossen oder ein- oder beidseitig offen ausgebildet sein. Je nach Auslegung kann unter Umständen sogar auf die ansonsten vorteilhaften Zwischenwände 5 zwischen den Kammern 4 verzichtet werden.

Die Erfindung hat den Vorteil, das an einem elektrischen Gerät entweder nur die Andockmöglichkeit für das Gerät geschaffen werden muss oder aber ein Aufnahmeschacht für die Module, in welchem eine Reihe von Flachkontakten versehen ist. Je nach Anwendungsfall wählt sodann der Anwender die gewünschte Anschlusstechnik aus, ohne das die elektrischen Geräte an sich für die jeweilige Anschlusstechnik konfiguriert werden müssen.

Die universelle Einsetzbarkeit der Module zeigen ach die Fig. 4 bis 6. Nach Fig. 4 ist eine Reihenklemme 26 mit einem Aufnahmeschacht 2 versehen, der zum Einschieben des Moduls dient. Die "Kammer" 4 bzw. der Aufnahmeschacht 2 reduzieren sich hier auf seitliche Führungen 27 bzw. Stege mit den Führungen 27, die jeweils die Aussparungen 14, 15 für die Schnappnasen 16, 17 aufweisen. In jeder der Reihenklemmen 26 ist zudem einer der Flachkontakte 9 ausgebildet. Eine Reihenklemme könnte auch seitlich der hier nicht zu erkennenden Stromschiene, auf die sie aufrastbar ist, mehrere der Schächte 2 aufweisen und/oder als übergreifender Block in Richtung der Tragschienenerstreckung mehrere der Kammern (4) aufweisen.

### Bezugszeichen

- Gehäuse: 1
- Aufnahmeschacht: 2
- Anschlussmodule: 3
- Kammern: 4
- Zwischenwand: 5
- offene Seite: 6
- Seite: 7
- Isolierstoffwand: 8
- Flachkontakt: 9
- Kammerinnere: 10
- Ansatz: 11
- Außenseiten: 12, 13
- Aussparungen: 14,15
- Schnappnasen: 16, 17
- Isolierstoffgehäuse: 18
- Zugfederanschluß: 19
- Zugfeder: 20
- Stromschiene: 21
- Öffnungen: 22, 23
- Kontakttulpe: 24
- Öffnung: 25
- Reihenklemme: 26
- Führungen: 27

## Patentansprüche

1. Anschlusssystem zum Anschluss elektrischer Leiter an ein elektrisches Gerät, mit folgenden Merkmalen:
a) ein Gehäuse (1) weist einen Aufnahmeschacht (2) zur Aufnahme wenigstens eines oder mehrerer Anschlussmodule (3) zum Anschluss elektrischer Leiter auf;
b) der Aufnahmeschacht (2) weist wenigstens eine oder mehrere nebeneinander liegender Kammern (4) zur verrastenden Aufnahme von jeweils einem der Anschlussmodule (3) auf;
c) die Anschlussmodule (3) weisen jeweils ein Isolierstoffgehäuse mit wenigstens einer Anschlußvorrichtung auf;
d) das System umfasst Anschlussmodule (3), die jeweils wenigstens eine Anschlussvorrichtung (3) aufweisen, die als Zugfederanschluss ausgebildet ist.
**dadurch gekennzeichnet, dass**
e) in jeder Kammer wenigstens ein Flachkontakt (9) oder ein sonstiger Kontakt zur Kontaktierung eines korrespondierenden Kontaktes in den Anschlussmodulen (3) angeordnet ist;
f) Anschlussmodule (3) mit Anschlussvorrichtungen verschiedener Anschlusstechnik vorgesehen und alternativ in jeweils eine der Kammern (4) einschiebbar sind;
g) das System ferner zumindest Anschlussmodule (3) umfaßt, deren Anschlussvorrichtung (3) als IDC-Anschluss ausgebildet ist.

2. Anschlusssystem nach Anspruch 1, **dadurch gekennzeichnet, dass** es ferner Anschlussmodule aufweist, deren wenigstens eine Anschlußvorrichtung als Schraubanschluss ausgelegt ist.

3. Anschlusssystem nach Anspruch 2, **dadurch gekennzeichnet, dass** es ferner Anschlussmodule aufweist, deren wenigstens eine Anschlußvorrichtung als Direktsteckanschluss oder Piercinganschluss ausgelegt ist.

4. Anschlusssystem nach einem der vorstehenden Ansprüche, **dadurch gekennzeichnet, dass** die Kammern (4) durch Zwischenwände (5) voneinander getrennt sind.

5. Anschlusssystem nach einem der vorstehenden Ansprüche, **dadurch gekennzeichnet, dass** die Anschlussvorrichtungen beliebiger Technik jeweils in ihrem Isolierstoffgehäuse (18) einen Schlitz (25) zum Eingriff des Flachstekkers (9) aufweisen..

6. Anschlusssystem nach einem der vorstehenden Ansprüche, **dadurch gekennzeichnet, dass** die Kammern (4) jeweils mit Aussparungen (14, 15) versehen sind, die zur rastenden Aufnahme von Schnappnasen (16, 17) an den Isolierstoffgehäusen (18) der Anschlussmodule (3) dienen.

7. Anschlusssystem nach einem der vorstehenden Ansprüche, **dadurch gekennzeichnet, dass** die Anschlussvorrichtungen beliebiger Technik jeweils als korrespondierenden Kontakt eine Kontakttulpe (24) aufweisen, die zur Kontaktierung des Flachkontaktes (9) ausgelegt ist.

8. Anschlusssystem nach einem der vorstehenden Ansprüche, **dadurch gekennzeichnet, dass** der Aufnahmeschacht (2) in einem Gehäuse (1) ausgebildet ist, dass als selbstständiges Gehäuse zum Einschieben in oder Andocken an das elektrische Gerät ausgebildet ist.

9. Anschlusssystem nach einem der vorstehenden Ansprüche, **dadurch gekennzeichnet, dass** der Aufnahmeschacht (2) in einem Gehäuse (1) ausgebildet ist, dass als Teil eines übergeordneten Gehäuses des elektrischen Gerätes ausgebildet ist.

10. Anschlusssystem nach einem der vorstehenden Ansprüche, **dadurch gekennzeichnet, dass** das elektrische Gerät eine Reihenklemme ist, die einen oder mehrere der Aufnahmeschächte zum Einschieben von einem der Anschlussmodule (3) aufweist.

11. Anschlusssystem nach einem der vorstehenden Ansprüche, **dadurch gekennzeichnet, dass** das elektrische Gerät ein Reihenklemmenblock ist, die den Aufnahmeschacht mit mehreren der Kammern (4) zum Einschieben der Anschlussmodule (3) aufweist.

12. Anschlusssystem nach einem der vorstehenden Ansprüche, **dadurch gekennzeichnet, dass** die Reihenklemmen Führungen (27) aufweisen, die jeweils mit den Aussparungen (14, 15) für die Schnappnasen (16, 17) versehen sind und dass in jeder der Reihenklemmen (26) wenigstens einer Flachkontakte (9) ausgebildet ist.

## Claims

1. A terminal device for connecting electrical conductors to electrical apparatus having the following features:
a) a housing (1) has a receiving shaft (2) for receiving at least one or more terminal modules (3) for connecting electrical conductors,
b) the receiving shaft (2) has at least one or more adjacent chambers (4) for receiving and locking in place one of the terminal modules (3),
c) the terminal modules (3) each have an insulating material housing with at least one connecting device,
d) the device comprises terminal modules (3) which each have at least one connecting device (3) which is designed as a tension spring,
**characterised in that**
e) positioned in each chamber is at least one flat (9) or other contact for making a contact with a corresponding contact in the terminal modules (3),
f) terminal modules (3) with connecting devices of various connector types are provided as alternatives for insertion into one of the chambers (4),
g) the device also comprises at least one terminal module (3) in which the connecting device (3) is designed as an IDC connector.

2. A terminal device in accordance with claim 1,
**characterised in that**
it also has terminal modules in which the at least one connecting device is designed as a screw connector.

3. A terminal device in accordance with claim 2,
**characterised in that**
it also has terminal modules in which the at least one connecting device is designed as a direct plug-in connector or piercing connector.

4. A terminal device in accordance with one of the preceding claims,
**characterised in that**
the chambers (4) are separated from one another by partition walls (5).

5. A terminal device in accordance with one of the preceding claims,
**characterised in that**
all the types of connecting device have a slit (25) in the insulating material housing (18) to take the flat pin terminal (9).

6. A terminal device in accordance with one of the preceding claims,
**characterised in that**
the chambers (4) are each provided with recesses (14, 15) which serve to receive and lock in place snap-in lugs (16, 17) on the insulating material housings (18) of the terminal modules (3).

7. A terminal device in accordance with one of the preceding claims,
**characterised in that**
all the types of connecting device have a contact bell (24) as a corresponding contact which is designed to make contact with the flat contact (9).

8. A terminal device in accordance with one of the preceding claims,
**characterised in that**
the receiving shaft (2) in located in a housing (1) which is designed as an independent housing to be inserted into or docked with the electrical apparatus.

9. A terminal device in accordance with one of the preceding claims,
**characterised in that**
the receiving shaft (2) is located in a housing (1) which is designed as part of a larger housing for the electrical apparatus.

10. A terminal device in accordance with one of the preceding claims,
**characterised in that**
the electrical apparatus is a terminal block which has one or more of the receiving shafts for the insertion of one of the terminal modules (3).

11. A terminal device in accordance with one of the preceding claims,
**characterised in that**
the electrical apparatus is a terminal block which has the receiving shaft with several of the chambers (4) for the insertion of the terminal modules (3).

12. A terminal device in accordance with one of the preceding claims,
**characterised in that**
the terminal blocks have guides (27) which are each provided with the recesses (14, 15) for the snap-in lugs (16, 17) and at least one flat contact is located in each of the terminal blocks (26).

## Revendications

1. Système de raccordement pour le raccordement de conducteurs électriques à un appareil électrique, présentant les caractéristiques suivantes :
a) un boîtier (1) présente un puits de logement (2) pour le logement d'au moins un ou de plusieurs modules de raccordement (3) pour le raccordement de conducteurs électriques ;
b) le puits de logement (2) présente au moins une ou plusieurs chambres (4) juxtaposées pour le logement par encliquetage de respectivement l'un des modules de raccordement (3) ;
c) les modules de raccordement (3) présentent chacun un boîtier en matière isolante comprenant au moins un dispositif de raccordement ;
d) le système comprend des modules de raccordement (3), qui présentent chacun au moins un dispositif de raccordement (3) qui est conçu comme raccordement de ressort de traction ;
**caractérisé en ce que**
e) dans chaque chambre est disposé au moins un contact plat (9) ou un autre contact pour l'établissement du contact avec un contact correspondant dans les modules de raccordement (3) ;
f) des modules de raccordement (3) sont prévus avec des dispositifs de raccordement à technique de raccordement différente et peuvent être introduits chacun de façon alternative dans l'une des chambres (4) ;
g) le système comprend également au moins des modules de raccordement (3), dont le dispositif de raccordement (3) est réalisé sous la forme d'un raccordement IDC.

2. Système de raccordement selon la revendication 1, **caractérisé en ce qu'**il présente également des modules de raccordement, dont au moins un dispositif de raccordement est conçu comme raccordement à vis.

3. Système de raccordement selon la revendication 2, **caractérisé en ce qu'**il présente également des modules de raccordement, dont au moins un dispositif de raccordement est conçu comme raccordement par enfichage direct ou raccordement à piercing.

4. Système de raccordement selon l'une quelconque des revendications précédentes, **caractérisé en ce que** les chambres (4) sont séparées les unes aux autres par des parois intermédiaires (5).

5. Système de raccordement selon l'une quelconque des revendications précédentes, **caractérisé en ce que** les dispositifs de raccordement à technique quelconque présentent chacun dans leur boîtier en matière isolante (18) une fente (25) pour l'engagement de la fiche plate (9).

6. Système de raccordement selon l'une quelconque des revendications précédentes, **caractérisé en ce que** les chambres (4) sont dotées chacune d'évidements (14, 15), qui servent au logement par encliquetage d'ergots à encliquetage (16, 17) sur les boîtiers en matière isolante (18) des modules de raccordement (3).

7. Système de raccordement selon l'une quelconque des revendications précédentes, **caractérisé en ce que** les dispositifs de raccordement à technique quelconque présentent chacun sous la forme d'un contact correspondant une tulipe de contact (24), qui est conçue pour l'établissement de contact avec le contact plat (9).

8. Système de raccordement selon l'une quelconque des revendications précédentes, **caractérisé en ce que** le puits de logement (2) est réalisé dans un boîtier (1), qui est conçu comme boîtier autonome pour l'introduction dans l'appareil électrique ou pour le rattachement à l'appareil électrique.

9. Système de raccordement selon l'une quelconque des revendications précédentes, **caractérisé en ce que** le puits de logement (2) est réalisé dans un boîtier (1) qui est conçu comme partie d'un boîtier supérieur de l'appareil électrique.

10. Système de raccordement selon l'une quelconque des revendications précédentes, **caractérisé en ce que** l'appareil électrique est une barrette à bornes, qui présente un ou plusieurs des puits de logement pour l'introduction de l'un des modules de raccordement (3).

11. Système de raccordement selon l'une quelconque des revendications précédentes, **caractérisé en ce que** l'appareil électrique est un bloc de barrette à bornes, qui présente le puits de logement avec plusieurs des chambres (4) pour l'introduction des modules de raccordement (3).

12. Système de raccordement selon l'une quelconque des revendications précédentes, **caractérisé en ce que** les barrettes à bornes présentent des guides (27) qui sont dotés chacun des évidements (14, 15) pour les ergots d'encliquetage (16, 17) et **en ce qu'**au moins un contact plat (9) est réalisé dans chacune des barrettes à bornes (26).
